# FASCICULE DE BREVET EUROPEEN

(11) **EP 2 326 774 B1**
(45) Date de publication et mention de la délivrance du brevet: **22.04.2015**
(21) Numéro de dépôt: 08806893.7
(22) Date de dépôt: 20.08.2008
(51) Int. Cl.: E04B 2/70, E04C 3/14, B27M 3/00

(54) **Assemblage d'éléments massifs**
Verbund von massiven Elementen
Assembly of solid elements

(43) Date de publication de la demande: 01.06.2011
(73) Titulaire: Riviere, Jim, 97430 Ile de la Reunion (FR); Mandoce, Alain Florentin, 97430 Tampon (Ile de la Réunion) (FR)
(72) Inventeur: Riviere, Jim, 97430 Ile de la Reunion (FR); Mandoce, Alain Florentin, 97430 Tampon (Ile de la Réunion) (FR)
(74) Mandataire: Célanie, Christian
(86) Numéro de dépôt international: PCT/IB2008/002168
(87) Numéro de publication internationale: WO 2010/020829

(56) Documents cités:
- WO-A1-02/10531
- WO-A1-99/36235
- WO-A1-2007/086716
- BE-A- 503 355
- CH-A- 480 518
- DE-A1- 4 123 682
- DE-U1- 8 809 611
- DE-U1- 9 306 205
- FR-A- 981 417
- FR-A1- 2 880 904
- GB-A- 553 937
- JP-A- 2004 142 139

## Description

La présente invention se rapporte au domaine de la construction et plus particulièrement au domaine de la réalisation de chalets en bois massif ou lamellé-collé. La présente invention a pour objet un procédé selon le préambule de la revendication 1.

Un tel procédé est divulgué dans FR 2880904.

Il existe effectivement un besoin important d'éléments de construction faciles à mettre en oeuvre et économiques pour réaliser une construction provisoire ou définitive comme un cabanon, un abri de jardin, un bungalow, un chalet, un muret ou un local de stockage en très peu de temps et sans connaissance spécifique.

La construction doit présenter toute la rigidité requise et pouvoir être tout aussi facilement montée et démontée, et/ou être déplacée pour être reconstruite ailleurs ou différemment.

Ces éléments de construction doivent également pouvoir être réalisés en modèles réduits pour déterminer un jeu de construction pour des enfants. En matière de jeux de construction, on connaissait déjà le document DE-A-198 45 160 qui décrit des blocs de construction de forme sensiblement parallélépipédiques présentant sur leurs faces latérales des rainures contre-dépouillées fermées à une extrémité dans le sens axial et dans lesquelles on peut insérer un élément d'accouplement reliant les blocs deux à deux. Rien n'est prévu pour verrouiller les blocs les uns au dessus des autres, ce qui implique une construction par couches successives, les couches risquent d'être instables les unes par rapport aux autres.

Cet inconvénient a été éliminé dans le jeu de construction décrit dans le document EP-A-0 911 070 qui décrit des blocs de construction cubiques, un orifice étant pratiqué sur chacune des faces du cube pour introduire une cheville de liaison entre deux cubes adjacents. Il se pose alors un problème technique lorsque l'utilisateur souhaite monter un mur d'au moins deux rangées de blocs, car il doit alors d'abord réaliser complètement chaque rangée, puis fixer les rangées les unes aux autres. Hors du domaine des jeux, on connaît du document EP-A1 050 636 un système modulaire composé de planches de bois disposées horizontalement les unes sur les autres et collées entre elles. Un tel système donne un caractère massif et définitif à la construction qui ne peut pas être mise en oeuvre aisément.

On connaît également le document US-A-5 996 302 qui décrit un système d'assemblage d'une série de planches de bois mettant en oeuvre mortaises et tenons. Le verrouillage est assuré au moyen de chevilles rendant le système relativement complexe et impraticable si ce n'est pour un bricoleur très averti ou un homme du métier du bois.

On connaît aussi du document EP-A-0 898 027 des blocs de construction moulés présentant chacun sur les tranches supérieure et inférieure, un relief respectivement mâle et femelle destinée à favoriser la mise en place d'un mur. Ces blocs nécessitent l'utilisation d'un ciment entre chaque bloc.

L'invention décrite dans un brevet antérieur FR 2 824 092 (au nom de Rivière Camille Jim) dans ce contexte, avait pour but d'obvier aux inconvénients précités de l'art antérieur tout en atteignant les buts qui ont été précédemment décrits. Cette invention concernait donc tout d'abord un ensemble d'éléments de construction comprenant des briques, des poteaux, des chambranles, des dormants, des entraits et des pannes, chaque brique affectant la forme d'un parallélépipède rectangle présentant deux surfaces opposées parallèles sensiblement planes constituant une paroi d'une hauteur et d'une longueur déterminées, séparées de quatre côtés successifs formant tranche de la brique.

Une nette amélioration dans les éléments de construction pour leur apporter davantage de rigidité et leur donner un caractère de généralité permettant la production et le montage de tout type de maison et de tout type de bâtiment d'habitation et d'autre paysage, a été décrite dans la demande de brevet internationale PCT/FR2006/000011 (WO 2006077300) au nom de Rivière J. et Mandoce A. Cette demande de brevet décrit un ensemble d'assemblage comprenant des longerons assemblés entre eux.

Dans cette même demande de brevet internationale on a décrit une caractéristique supplémentaire qui consiste en ce que les pièces de bois sont assemblés entre eux par coulissement dans des nervures disposées dans l'épaisseur du bois de façon à former un assemblage en forme de queue d'aronde, assurant la rigidité de l'assemblage.

La présente invention vise à améliorer encore la rigidité et la solidité d'une telle construction tout en simplifiant les opérations de montage ou de démontage.

La présente invention a pour objet un procédé selon la revendication 1.

On réalise ainsi la construction de chalets à l'aide de longerons en bois massif présentant une épaisseur d'environ 7 cm et profilé par un assemblage en queue d'aronde. On forme de cette façon des longerons de bois en duo de 13 cm d'épaisseur et/ou en trio de 19 à 24 cm d'épaisseur et plus si cela s'avère nécessaire.

La particularité de ce procédé d'assemblage se situe dans le fait qu'il est possible d'encastrer par deux, par trois ou quatre les longerons qui sont ensuite collés entre eux lors de l'assemblage afin d'obtenir de cette façon un bloc massif collé. Toutefois l'option sans collage est envisageable dans certains cas.

La colle employée est une colle à base de polyuréthane mono-composant comme par exemple la colle Kleiberit pur adhésif 501. Cependant cette colle n'est citée qu'à titre d'exemple. S'il fallait pour des raisons techniques ou en fonction de nouvelles normes adopter une autre colle, le choix ne poserait pas de problèmes.

Ce procédé confère un bénéfice certain sur la matière première car on opère avec du bois massif classe 4 usiné et qui devient à l'assemblage contrecollé ou lamellé-collé.

Selon un mode particulier de l'invention dans le cas d'un bloc en trio on laisse en cours de montage un espace vide, comme montré à la figure 12, qui entre autres avantages permet le passage de gaines électriques et le passage de fluides. Dans ce passage on peut injecter un matériau isolant comme une mousse de polyuréthane expansible ou un autre isolant.

Le longeron central présente ainsi, par place, un vide d'une longueur d'environ 50cm et comporte à chaque extrémité, haute et basse, un assemblage en queue d'aronde, mâle en haut et femelle en bas et latéralement au moins deux assemblages en queue d'aronde mâle et femelle.

De cette façon l'assemblage des longerons qu'elle qu'en soit la longueur est parfaitement rigide tout en étant éventuellement coulissant.

La nature du bois dont sont constitués les longerons peut être très diverse car l'assemblage permet de réunir entre elles des qualités de bois très variées, comme du bois de conifère ou des bois précieux.

Les figures 1 et 2 montrent un assemblage de longerons en duo et en trio, par des assemblages en queue d'aronde.

La figure 4, montre une vue schématique en long, d'un assemblage de trois longerons.

L'assemblage longitudinal par queue d'aronde permet de créer de grands éléments avec des petites pièces.

La figure 5, montre les détails de l'assemblage des longerons par queue d'aronde en duo.

Les figures 6 et 7 et 9 montrent le coulissement de longerons par l'intermédiaire des trois assemblages en queue d'aronde disposés sur les faces latérales du bloc d'assemblage, pour le bloc en trio.

Les figures 5 et 8, montrent la possibilité de coulissement des longerons disposés horizontalement par l'intermédiaire des assemblages en queue d'aronde pour le bloc en duo.

Dans la figure 10 dans cette disposition, le longeron intérieur présente des cavités en discontinu permettant le passage de câbles électriques et de conduite de fluides garnies de matériau isolant, du type polystyrène, afin d'assurer une parfaite étanchéité thermique et phonique

Le passage peut s'effectuer également par percement sur un des madriers ainsi qu'il est montré sur les figures 10 et 11 pour des blocs en duo ou en trio.

Le procédé selon l'invention comporte un autre avantage:
L'assemblage en queue d'aronde dans l'épaisseur et en quinconce dans la longueur permet de réaliser tout type de dimensions.

Ces ensembles peuvent comporter trois longerons (en trio) ou seulement deux longerons (en duo) (figures 5 et 6 et 10 et 11).

Selon les figures 1 (en duo) et 2 (en trio), on trouve le croquis du nouveau profil du bloc de construction.

Toutefois, en fonction des besoins, l'épaisseur peut être augmentée.

Les longerons peuvent présenter une possibilité de double queue d'aronde, haute (mâle) et basse (femelle) (fig.12) ce qui permet un montage en glissière.

De cette façon on procède à l'usinage des longerons en bois massif pour obtenir plusieurs épaisseurs de bois.

Selon les besoins ainsi qu'il y est figuré (figures 1, 2 et 3), le longeron comporte deux pièces ou trois pièces car l'assemblage par queue d'aronde permet un assemblage de longerons en nombre quelconque.

Les figures 10 et 11 montrent en vue de dessus, le coulissement des longerons en duo et en trio.

La partie supérieure de la queue d'aronde male est cannelée permettant un coulissement aisé d'un bloc sur l'autre lors du montage des panneaux. Contreventement intégré.

Afin d'accentuer la rigidité du panneau monté, des raidisseurs sont intégrés au panneau dans le sens vertical.

Des encoches sont prévues à cet effet dans le sens vertical.

Des encoches sont prévues à cet effet et sont disposées au milieu ou au deux extrémités des panneaux (fig. 17)

Ces raidisseurs, qui traversent tout le panneau, sont en bois dur, d'une section rectangulaire approximativement de 4 cms par 6 cms comme montré à la figure 18.

Les vues du dessus et de face du panneau montrent l'emplacement des raidisseurs et des poteaux (figure 20 et 21)

Chaque panneau est monté sur une sablière double (figure 22). Cette sablière double à pour objectif de solidariser les panneaux à la fondation par boulonnage.

Une vue de l'extérieur de l'ensemble du panneau avec contreventement, sur sablière double, montre l'aspect général (figure 23)

Les blocs de bois ainsi réalisés sont destinés à la construction de panneaux rigides appropriés pour la construction de chalets en bois, selon la technique décrite dans la demande de brevet français 05-00601 et dans le brevet canadien 2.443.804 au nom du même demandeur.

Ces chalets en bois trouvent une utilisation particulièrement précieuse dans tous les pays tropicaux ou les intempéries, les tornades où les typhons fréquents sont susceptibles de mettre à mal les constructions d'habitation ou de production déjà existantes. Les constructions ainsi réalisées présentent une rigidité, une solidité et une habitabilité nettement supérieures à celles qui sont obtenues avec les constructions traditionnelles en ossature bois.

Grâce à leur configuration, ces blocs sont antisismiques.

Ce concept peut être aussi mis en oeuvre dans divers matériaux, par façonnage ou moulage les matériaux entrant dans la fabrication peuvent être naturellement en bois, mais aussi en plastique, en béton, en aggloméré, en aluminium, en verre et autre matériau rigide. La liste des matériaux adaptables n'est pas exhaustive.

Dans ces concepts, l'accrochage en queue d'aronde peut être remplacé par tout autre système permettant un accrochage efficace, comme le montrent les figures 14, 15 et 16.

Naturellement, toutes les options, qu'il s'agisse d'accrochage, de poteaux, de sablière, double ainsi que toutes les possibilités décrite dans la demande de brevet d'invention n° 01 05 787 publié sous le numéro 2824092 la demande de brevet français 05-00601, le brevet canadien 2.443.804, la demande internationale, PCT/FR02/01476, ou PCT WO 2006/077300 ainsi que tous les dispositifs décrits dans les demande de brevet américain et autres pays ou les brevets sont déposés, au nom du même demandeur, sont adaptables à ce concept.

Le mode d'exécution relatif à la fabrication de jeux de construction est aussi possible et fait également partie de la portée de l'invention.

Selon l'invention, le procédé de montage consiste en l'utilisation d'une pièce de base formée d'un bloc de bois présentant une succession d'échancrures femelles de forme trapézoïdale disposés tout le long de la pièce, dans lesquelles viennent coopérer une ou des pièces mâles présentant des saillies trapézoïdales symétriques portées sur une partie ou sur l'ensemble de la longueur de la pièce de bois et qui viennent s'engager par emboîtement dans les dites échancrures en formant ainsi des assemblages en queue d'aronde.

La pièce de bois peut porter sur l'autre face longitudinale, symétriquement, des saillies mâles de forme trapézoïdale qui viennent à leur tour s'emboîter dans un longeron présentant des échancrures trapézoïdales de telle sorte que le longeron de base peut être assemblé sur toute sa longueur avec un ou deux éléments supplémentaires susceptibles de glisser tout le long de la pièce de base.

Ce longeron sert d'élément de base pour la construction des parois d'un mur ou d'un panneau de séparation. Les panneaux sont maintenus en place par des contrevents ou des poteaux enfoncés dans le sol réalisés en bois dur.

De tels panneaux peuvent également servir de parois pour des constructions de locaux d'habitation. Ils sont garnis à chaque extrémité d'éléments mâles.

L'intérêt d'un tel montage vient du fait que dans la demande PCT/FR2006/000011 il était nécessaire d'interposer des éléments supplémentaires de section triangulaire pour augmenter la longueur des longerons.

Selon la présente invention la longueur des longerons est librement adaptée aux besoins et il n'est pas nécessaire d'envisager de dispositifs de prolongation.

Le présent procédé réalise une sablière double qui vient assembler les panneaux ainsi réalisés, et assurer ainsi par un moyen de solidarisation la stabilité et la rigidité de l'ensemble. Les panneaux sont ensuite couverts par une ferme simple ou double, assurant l'étanchéité de la construction.

Selon un mode d'exécution particulier il est possible d'envisager un autre type d'accrochage que par queue d'aronde. On utilise à cette façon un autre système d'accrochage qu'un emboîtement trapézoïdal. Un accrochage en forme de grecque comme montré à la figure 14, ou en forme polygonale disposée symétriquement comme montré à la figure 15, ou dans le cas de l'assemblage de deux longerons par un système d'accrochage de forme allongée arrondie comme un haricot, comme montré à la figure 16, donne également de bons résultats. On peut donc utiliser tout système d'accrochage dont la forme permet une prise propre à maintenir les deux longerons assemblés et solidaires sur toute leur longueur.

Les éléments de construction ainsi réalisés peuvent en outre comporter des ouvertures telles que portes, fenêtres, vasistas permettant aux locaux d'être suffisamment clairs, aérés ou isolés vis-à-vis des intempéries, du vent, du froid ou du soleil.

Les bâtiments d'habitation ainsi réalisés reposent sur le sol soit par l'intermédiaire d'un radier isolant ou mieux encore par des parpaings ou des cales sur lesquels les sablières viennent reposer et se fixer par l'intermédiaire de goujons ou de tire-fonds.

La couverture sera effectuée à l'aide de tout type de matériau de toiture, fonction du climat ou du type de région. La paille, le chaume, les tuiles plates ou rondes, les ardoises, le fibrociment ou les toiles goudronnées conviennent pour les besoins d'étanchéification.

L'invention va être plus précisément définie à la lumière des dessins ci-après annexés.

La figure 1 montre en coupe verticale l'assemblage de deux longerons par l'intermédiaire des queues d'aronde disposées symétriquement dans l'épaisseur de la pièce de bois.

Les longerons ainsi assemblés repose sur le sol par un pied d'un côté et sur l'autre coté par une surface plane. La partie inférieure des longerons présente en outre la forme d'une partie femelle de l'assemblage en queue d'aronde permettant ainsi de disposer si besoin en était d'un nouveau longeron.

La figure 2 montre un assemblage par queue d'aronde du même type permettant d'assembler trois longerons. On obtient ainsi des largeurs de panneaux bien plus importantes, sachant que chaque madrier ou longeron présente une section variant de 40 à 55 mm et de préférence de 45 à 52 mm. La profondeur des différentes entailles varie de 15 à 20 mm, de préférence de 18 mm. La hauteur des entailles est de l'ordre de 35 à 45 mm, de préférence de 40 mm pour la petite base et 50 mm pour la grande base.

La hauteur de l'ensemble est importante. On obtient ainsi un bloc d'assemblage d'environ 200 mm de hauteur. Sa longueur est conformée aux besoins de la construction.

La figure ,3 montre un élément réduit du bloc de montage à trois longerons dont un longeron central présentant une découpe en queue d'aronde mâle et femelle coopérant avec un longeron présentant un système d'accrochage symétrique femelle et mâle.

Les blocs de bois sont nus ou recouverts de vernis ou de peinture de manière à mieux faire ressortir les veines du bois et en même temps d'avantage les protéger des intempéries et les isoler.

La figure 1 montre plus précisément le mode d'assemblage de deux longerons pour former un bloc de soubassement on y voit un premier longeron (10) emboîté par deux saillies trapézoïdales (2) (2') dans les évidement symétriques (1) (1') pour former un bloc reposant sur un pied (4) et par une surface plane (4').

La partie supérieure du bloc présente des cannelures (5). L'encoche trapézoïdale (3) coopère le cas échéant avec une sablière (20) par l'intermédiaire de la partie mâle (21).

La figure 2 montre un bloc triple formé d'un longeron central (10) sur lequel viennent s'assembler par des assemblages en queue d'aronde deux longerons (10') et (10"). Le bloc ainsi réalisé présente une largeur de 160 à 170 mm. Le dispositif en queue d'aronde permet le coulissement des longerons les un par rapport aux autres.

La figure 3 montre l'assemblage d'un bloc de trois longerons dont les longerons extérieurs présentent une surface plane. Ces longerons s'assemblent entre eux dans un plan vertical par deux queues d'aronde (1-2) et (1'-2').

Les rebords de l'échancrure sont numérotés (2").

La figure 4 montre en long un bloc d'assemblage par queue d'aronde permettant de créer de grands éléments avec des pièces de petite section. Les bords de l'assemblage présentent des rainures (6) permettant de faire passer des fils électriques. L'assemblage est réalisé au moyen d'un bloc d'assemblage portant des échancrures (1) (1') sur lesquelles viennent s'en castrer en coulissant des saillies trapézoïdales (2) (2') (2") (2'"). On a représenté en (7) et (7') les paiements extérieurs.

La figure 5 présente le bloc d'assemblage reposant sur un socle rigide par la face plane (4') et le pied (4). Dans ce bloc à deux longerons on a assemblé un longeron mâle et un longeron femelle coulissant l'un dans l'autre.

La figure 6 montre le même dispositif comportant l'assemblage de trois longerons au moyen des saillies mâles (2) (2') (2") et (2'") venant s'emboîter dans des échancrures (1) (1') pour former un bloc de grande section.

La figure 7 montre le même bloc d'assemblage avec des longerons extérieurs ayant coulissé partiellement dégageant ainsi les échancrures (1) et les saillantes trapézoïdaux (2).

La figure 8 montre des détails de l'assemblage par queue d'aronde, un des longerons n'étant que partiellement engagé dans l'autre longeron. On voit ainsi les saillants trapézoïdaux (2) (2') (2") en partie en pages dans les échancrures (1) (1') et (1").

La figure 9 montre un bloc à trois longerons dont les deux longerons extérieurs sont présentés en coulissement (1) (2). La partie supérieure est cannelée (5) sur tout le plan.

La figure 10 montre le coulissement de deux longerons (10) (10').

La figure 11 montre le coulissement de trois longerons.

La figure 12 montre en coupe deux longerons assemblés sur un pièce d'assemblage présentant des saillants trapézoïdaux (2') (2") encastrés dans des échancrures symétriques (1') (1") on a représenté en un espace de logement isolé de l'humidité ou de l'air par un matériau d'isolation.

La figure 13 montre un bloc d'assemblage résultant de l'assemblage par queues d'aronde de six longerons. L'ensemble présente des paiements supérieur et longitudinaux (11) (11') parfaitement plans.

La figure 14 montre un autre type d'assemblage qui utilise des tenons et des mortaises en forme de grecques (12) (12') et (13) (13')

La figure 15 montre un autre type d'assemblage en utilisant des évidements de forme losangiques (14) (14') (14") dans lesquels viennent s'encastrer la contre partie mâle (15) (15') (15").

La figure 16 montre un autre type d'assemblage qu'utilise des éléments dolichoformes mâles et femelles (16) (16') (17) (17').

La figure 17 montre la réalisation d'un panneau formé de longerons (10) (10') et maintenus par des contrevents (18) (18') enfoncés dans les panneaux. L'ensemble est maintenu par des montants (19) (19') qui viennent s'emboîter par l'extrémité mâle du longeron (10). Cette extrémité mâle coopère avec l'échancrure femelle portée par le poteau (20).

La figure 18 représente avec plus de détails le contreventement (18') encastré par un bloc de deux longerons assemblés par la queue d'aronde (1) (2).

La figure 19 montre un exemple de réalisation d'un longeron. Le longeron présente des parois planes (11) (11').

La figure 20 représente les détails de la structure du panneau fixe assemblé par deux montants (19) (19') tenus au panneau par les saillants (2) (2') emboîtés dans les échancrures femelles (1) portées par les extrémités des longerons. En (18) (18') on a figuré vu par en dessus les contreventements (18) (18') enfoncés dans le panneau.

La figure 21 montre un panneau assemblé reposant sur une sablière double (20) et tenu en position par des montants (19) ainsi que par des contreventements (18) (18') insérés à la base dans la sablière double. Ce type d'assemblage constitue la préfiguration du montage d'un bâtiment fait de longerons assemblés. Avec des panneaux de ce type on réalise les parois d'un élément d'habitation. Les poteaux (19) (19') viennent se placer à angle droit d'un autre panneau et sont maintenus en place à l'aide d'un dispositif d'assemblage. (non figuré).

La figure 22 montre la structure d'une sablière de base. On a figuré en 24 un rebord longitudinal sur lequel reposent des montants verticaux (25) (25') (25"). Ceux-ci servent à recevoir un longeron longitudinal (21) (21') terminé en forme de queue d'aronde. Cette queue d'aronde est destinée à venir s'insérer dans la poutre femelle de la queue d'aronde (3) portée par le bloc d'assemblage pour assurer la stabilité de la construction.

Cet assemblage est rendu plus solide par boulonnage dans les orifices (22) (22') (22") et (22'") disposés tout le long de la sablière. La partie supérieure de la sablière (23) est plane et sert à recevoir un bloc d'assemblage (10, 10').

La figure 23 montre les détails de la construction d'un panneau reposant sur une sablière (20) comportant au pied (4). Les blocs d'assemblage sont réalisées par assemblage de deux longerons par l'intermédiaire de queue d'aronde (1) (2). Le socle de la sablière présente également en vu d'une régidification un assemblage par queue d'aronde horizontal (3) (3'). Les panneaux ainsi réalisés sont maintenus en place par deux contreventements (18) (18') insérés dans les longerons (10).

## Revendications

1. Procédé de montage et/ou de démontage des panneaux utiles pour la réalisation de chalets ou de construction en bois, selon lequel:
- on assemble par deux, par trois ou par quatre des longerons (10, 10', 10") pour obtenir un bloc d'assemblage, des blocs d'assemblage ainsi obtenu sous la forme d'un élément massif étant muni sur chacune de deux faces opposées d'une encoche (3) et d'une partie mâle, l'ensemble ainsi obtenu étant terminé des deux extrémités par une extrémité mâle,
- on assemble des éléments massifs en engageant la partie mâle d'un face opposée d'un élément massif dans l'encoche (3) de l'élément massif adjacent pour former un panneaux,
- on assujettit un panneaux ainsi assemblés à une sablière double (20), la sablière double étant surmontée par un longeron longitudinal (21) terminée en queue d'aronde et insérer dans l'encoche (3) de l'élément massif de base du panneau, et
- on assemble des montants ou poteaux d'angle (19, 19', 20),
**caractérisé en ce que** les deux, trois ou quatre longerons sont accrochés par encastrement dans leurs longueurs à l'aide d'une saillie (2) et d'un évidement symétrique (1), les montants ou poteaux d'angle étant munis d'une échancrure femelle pour assemblage par insertion des extrémités mâles des éléments massifs dans l'encoche femelle.

2. Procédé de montage et/ou de démontage selon la revendication 1, **caractérisé en ce que** les longerons (10, 10, 10") sont susceptibles de coulisser par l'intermédiaire des accrochages en queue d'aronde.

3. Procédé de montage et/ou de démontage selon la revendication 1 ou 2, **caractérisé en ce que** les longerons (10, 10, 10") forment un bloc de bois présentant chacun des échancrures (1) de forme trapézoïdale disposées le long de ceux-ci dans lesquelles viennent coopérer la saillie (2) de forme trapézoïdales symétriques portées sur une partie ou sur l'ensemble de la longueur desdits longerons et qui viennent s'engager par emboîtement pour former des assemblages en queue d'aronde.

4. Procédé de montage et/ou de démontage selon la revendication précédente, **caractérisé en ce qu'** un longeron de base (10, 10, 10") présente sur l'autre face longitudinale, symétriquement des saillies males (2) de forme trapézoïdale qui viennent s'emboîter dans un autre longeron présentant des évidements (1) trapézoïdales de façon à ce que le longeron de base soit assemblé sur toute sa longueur avec deux longerons supplémentaires.

5. Procédé de montage et/ou de démontage selon la revendication 3, **caractérisé en ce que** l'assemblage est réalisé selon un autre mode d'accrochage que par queue d'aronde, notamment par assemblage par des pièces en forme de grecque, de polygone ou dolichoforme.

6. Procédé de montage et/ou de démontage selon l'une des revendications précédentes, **caractérisé en ce que** la partie mâle de la face opposée de chaque élément massif est cannelée au niveau de sa face libre.

7. Procédé de montage et/ou de démontage selon l'une des revendications précédentes, **caractérisé en ce que** des raidisseurs (18) sont intégrés au panneau dans le sens vertical par l'intermédiaire d'encoches disposées dans l'épaisseur des longerons (10).

8. Procédé de montage et/ou de démontage selon l'une des revendications précédentes, **caractérisé en ce que** chaque longeron (10) présente une section variant de 40 à 55 mm et une hauteur d'environ 200 mm.

9. Procédé de montage et/ou de démontage selon l'une des revendications précédentes, **caractérisé en ce qu'**on forme un bloc en double queue d'aronde comportant au centre un espace creux pour le passage de câbles ou de conduits.

## Patentansprüche

1. Verfahren zum Montieren und/oder Demontieren von Platten, die zur Herstellung von Landhäusern oder Holzkonstruktionen verwendet werden können, gemäß dem:
- Ballen (10, 10', 10") im Zweier- Dreier- oder Viererpack zusammengesetzt werden, um einen Montageblock zu erhalten, wobei derartig erzielte Montageblöcke in der Form eines massiven Elementes an jeweils zwei gegenüberliegenden Seiten mit einer Aussparung (3) und einem vorspringenden Teil versehen sind, wobei die so erzielte Einheit an den beiden Enden von einem vorspringenden Ende abgeschlossen wird,
- massive Elemente unter Eingriff des vorspringenden Teils einer gegenüberliegenden Fläche eines massiven Elementes in die Aussparung (3) des benachbarten massiven Elementes zusammengesetzt werden, um eine Platte zu bilden,
- eine so zusammengesetzte Platte in einem doppelten Rahmenholz (20) befestigt wird, wobei das doppelte Rahmenholz von einem longitudinalen Balken (21) überragt wird, welcher von einem Schwalbenschwanz begrenzt wird und in die Aussparung (3) des passiven Basiselementes der Platte eingesetzt wird, und
- Eck-Pfosten oder -Stützen (19, 19', 20) zusammengesetzt werden,
**dadurch gekennzeichnet, dass** die zwei, drei oder vier Balken durch Einbettung in ihrer Längsrichtung mit Hilfe eines Vorsprunges (2) und einer symmetrischen Ausnehmung (1) verbunden werden, wobei die Eck-Pfosten oder -Stützen mit einer hohlen Aussparung versehen sind zur Montage durch Einsetzen von vorspringenden Enden der massiven Elemente in die hohle Aussparung.

2. Verfahren zum Montieren und/oder Demontieren nach Anspruch 1, **dadurch gekennzeichnet, dass** die Balken (10, 10', 10") geeignet sind, mit Hilfe der Schwalbenschwanz-Verbindungen sich verschieben zu lassen.

3. Verfahren zum Montieren und/oder Demontieren nach Anspruch 1 oder 2, **dadurch gekennzeichnet, dass** die Balken (10, 10', 10") einen Holzblock bilden, welcher jeweils Ausnehmungen (1) in trapezförmiger Form aufweist, welche entlang dieser angeordnet sind, in welchen die Vorsprünge (2) in symmetrischer trapezförmiger Form, welche an einem Teil oder über die gesamte Länge der genannten Balken getragen werden, zusammenwirkt und durch Einbettung in Eingriff kommen, um Schwalbenschwanz-Verbindungen zu bilden.

4. Verfahren zum Montieren und/oder Demontieren nach dem vorhergehenden Anspruch, **dadurch gekennzeichnet, dass** ein Basisbalken (10, 10', 10") auf der anderen Längsseite vorspringende Überstände (2) von trapezförmiger Form symmetrisch aufweist, welche sich in einen anderen Balken, welcher trapezförmige Ausnehmungen (1) aufweist, derartig einbetten, dass der Basisbalken über seine gesamte Länge mit zwei zusätzlichen Balken zusammengesetzt wird.

5. Verfahren zum Montieren und/oder Demontieren nach Anspruch 3, **dadurch gekennzeichnet, dass** der Zusammenbau auf eine andere Art von Verbindung erfolgt als durch Schwalbenschwanz, insbesondere durch Zusammenbau durch Teile in Form von Mäandern, Polygonen oder Dolichoformen.

6. Verfahren zum Montieren und/oder Demontieren nach einem der vorhergehenden Ansprüche, **dadurch gekennzeichnet, dass** der vorspringende Teil der gegenüberliegenden Seite von jedem massiven Element im Bereich seiner freien Seite geriffelt ist.

7. Verfahren zum Montieren und/oder Demontieren nach einem der vorhergehenden Ansprüche, **dadurch gekennzeichnet, dass** in die Platte Versteifungen (18) in senkrechter Richtung mittels Aussparungen, welche in der Breite der Balken (10) angeordnet sind, integriert sind.

8. Verfahren zum Montieren und/oder Demontieren nach einem der vorhergehenden Ansprüche, **dadurch gekennzeichnet, dass** jeder Balken (10) einen Querschnitt aufweist, welcher zwischen 40 und 55 mm variiert, und eine Höhe von in etwa 200 mm.

9. Verfahren zum Montieren und/oder Demontieren nach einem der vorhergehenden Ansprüche, **dadurch gekennzeichnet, dass** ein Block in doppeltem Schwalbenschwanz gebildet wird, welcher im Zentrum einen Hohlraum zum Durchführen von Kabeln oder Leitungen aufweist.

## Claims

1. Process for mounting and/or dismounting panels useful for building of wooden chalets according which:
- two, three or four girders (10, 10', 10") are joined lengthways for making an assembled bloc, assembled blocs thus obtained in the form of a massive element being provided upon its each opposite faces with a notch (3) and of a male piece, the assembly being provided at its ends with a male end,
- massive elements are assembled by insertion of the male piece of the opposite face of a massive element in the notch (3) of the massive adjacent element in order to obtain a panel,
- said assembled panel being arranged together with a double stringer (20), said stringer being surrounded by a longitudinal girder (21) ended in dovetailed joining and inserted in the notch (3) of the basic massive element of the panel, and
- angle timbers or posts (19, 19', 20) are assembled,
**characterized in that** the two, three or four girders are assembled together by fitting according their length by means of a protuberance (2) and a symmetrical hole (1), the angle timbers or posts being provided with a female notch in order to join by insertion of the male ends of the massive elements in the female notch.

2. Process for mounting and/or dismounting panels according to claim 1, **characterized in that** the girders (10, 10', 10") are sliding by means of the dovetailed assembly.

3. Process for mounting and/or dismounting panels according to claim 1 or 2, **characterized in that** the girders (10, 10', 10") delimit a wooden block containing each a series of trapezoidal holes (1) arranged all along them in which the protuberance (2) of symmetrical trapezoidal form provided partly or completely of the whole longitudinal length of the said girders are intended to cooperate, and come to be interlocked to produce dovetailed assemblies.

4. Process for mounting and/or dismounting panels according to the preceding claim, **characterized in that** a basic girder (10, 10', 10") comprises on its other longitudinal face symmetrical male trapezoidal protuberances (2) which come to be interlocked in an another girder provided with trapezoidal protuberances (1) in order to join the basic girder along its whole length with two other girders.

5. Process for mounting and/or dismounting panels according to claim 3, **characterized in that** the assembly is achieved with an assembly other than by dovetailing, by assembling by with shaped elements selected from the group consisting of greek shaped, polygonal shaped or bean shaped elements.

6. Process for mounting and/or dismounting panels according to one of the preceding claims, **characterized in that** the male part of the opposite face of each massive element is grooved on its free face.

7. Process for mounting and/or dismounting panels according to one of the preceding claims, **characterized in that** stiffeners (18) are vertically set in the panels through notches arranged within the thickness of the girders (10).

8. Process for mounting and/or dismounting panels according to one of the preceding claims, **characterized in that** wherein each girder (10) has a section ranging from 40 to 55 mm and a height of about 200 mm.

9. Process for mounting and/or dismounting panels according to one of the preceding claims, **characterized in that** a block with a double dovetail is formed and which includes a hollow space in the middle suitable for inserting cables or pipes.
